# EUROPÄISCHE PATENTSCHRIFT

(11) **EP 1 106 734 B1**
(45) Veröffentlichungstag und Bekanntmachung des Hinweises auf die Patenterteilung: **14.06.2006**
(21) Anmeldenummer: 00890326.2
(22) Anmeldetag: 02.11.2000
(51) Int. Cl.: E01B 29/05, E01B 27/02

(54) **Maschine zur Ablage eines Gleises**
Apparatus for laying railway tracks
Dispositif pour former une voie ferrée

(30) Priorität: 07.12.1999 AT 84899 U
(43) Veröffentlichungstag der Anmeldung: 13.06.2001
(62) Teilanmeldung aus: 05108892.0
(73) Patentinhaber: Franz Plasser Bahnbaumaschinen-Industriegesellschaft m.b.H., 1010 Wien (AT)
(72) Erfinder: Theurer, Josef, 1010 Wien (AT); Brunninger, Manfred, 4203 Altenberg (AT)

(56) Entgegenhaltungen:
- EP-A- 0 056 497
- EP-A- 0 811 721
- US-A- 5 937 763

## Beschreibung

Die Erfindung betrifft eine Maschine zur Ablage eines Gleises gemäß dem Oberbegriff des Anspruchs 1.

Durch EP 0 811 721 A2 ist es bereits bekannt, eine an ihrem vorderen Maschinenende ein Raupenfahrwerk aufweisende Maschine zur kontinuierlichen Ablage eines Gleises auf ein Planum einzusetzen. Die Ablage der Schwellen erfolgt bezüglich der Fahrtrichtung der Maschine unmittelbar hinter dem Raupenfahrwerk. Ein auf einem Schienenfahrwerk abgestütztes hinteres Ende der Maschine ist bereits auf dem neuen Gleis verfahrbar.

Insbesondere wenn die Gleisablage auf eine planierte, aus Kiessand gebildete Planumschutzschichte erfolgt, kommt es zwangsläufig zu deren Beschädigung durch das Raupenfahrwerk der Maschine.

Aufgabe der Erfindung ist es eine Maschine zur Gleisablage zu schaffen, auf der ohne Beeinträchtigung des Schienen- und Schwellentransportes auch ein Schottertransport durchführbar ist.

Diese Aufgabe wird bei der Maschine gemäß dem Oberbegriff des Hauptanspruches erfindungsgemäß dadurch gelöst, daß bezüglich der Transportrichtung vor dem Raupenfahrwerk ein Auslaßschurren aufweisender Schotterspeicher zur Speicherung und Abgabe von Schotter auf das Planum vorgesehen ist.

Mit dieser Merkmalskombination ist bei relativ geringem konstruktivem Mehraufwand auch die Einbringung von Schotter parallel zur Gleisablage durchführbar, ohne daß die Schwellenablage bzw. der Schienentransport beeinträchtigt wird. Mit der Anordnung des Schotterspeichers am vorderen Maschinenende ist außerdem unmittelbar vor dem Raupenfahrwerk eine die Planumsoberfläche schützende Schotterlage herstellbar, die in vorteilhafter Weise unmittelbar vor der Schwellenablage durch das Raupenfahrwerk verdichtet wird.

Weitere vorteilhafte Ausbildungen der Erfindung ergeben sich aus den Unteransprüchen und den Zeichnungen.

Im folgenden wird die Erfindung anhand eines in der Zeichnung dargestellten Ausführungsbeispieles näher beschrieben.

Es zeigen:
Fig. 1 eine Seitenansicht eines bezüglich der Arbeitsrichtung vorderen Endes einer Maschine zur Ablage eines Gleises auf ein Planum,
Fig. 2 eine Seitenansicht eines hinteren Abschnittes der Maschine mit einer Schotterbefüllstation zur Befüllung von Containern mit Schotter, und
Fig. 3 eine vereinfachte Ansicht der Maschine gemäß Pfeil III in Fig. 1.

Eine Maschine 1 zur Ablage eines aus Schwellen 2 und Schienen 3 gebildeten Gleises 4 weist einen Maschinenrahmen 5 auf, der über Schienenfahrwerke 6 auf dem Gleis 4 bzw. über ein auf einem vorderen Maschinenende 7 angeordnetes Raupenfahrwerk 8 verfahrbar ist. Die Bewegung der Maschine 1 in einer durch einen Pfeil dargestellten Arbeits- bzw. Transportrichtung 9 erfolgt durch einen Fahrantrieb 10. Das Raupenfahrwerk 8 ist ebenso wie verschiedene andere Antriebe durch eine in einer Arbeitskabine 11 befindliche Steuereinrichtung 12 steuerbar.

Auf dem vorderen Maschinenende 7 ist ein Schotterspeicher 13 mit Auslaßschurren 14 zur Abgabe von Schotter 15 auf ein Planum 16 vorgesehen. Jede Auslaßschurre 14 bildet mit ihrem unteren Ende eine Planierkante 17 zur Höhenbegrenzung und Planierung einer Schotterlage 18. Der Schotterspeicher 13 ist durch Querführungen 19 und Verschiebeantriebe 20 relativ zum Maschinenrahmen 5 querverschiebbar. Die Höhenverstellung des Schotterspeichers 13 kann durch Beaufschlagung eines Antriebes 21 erfolgen, durch den der vertikale Abstand zwischen Maschinenrahmen 5 und Raupenfahrwerk 8 veränderbar ist.

Zwischen dem Schotterspeicher 13 und einer im hinteren Maschinenbereich positionierten, in Fig. 2 ersichtlichen Schotterbefüllstation 22 befindet sich eine aus einer Anzahl von Förderbändern gebildete, in Maschinenlängsrichtung bzw. Transportrichtung verlaufende Transporteinrichtung 23 zur Beförderung von Containern 24. Ein vorderer, oberhalb des Raupenfahrwerkes 8 befindlicher Abschnitt dieser Transporteinrichtung 23 weist eine Kippvorrichtung 40 auf, die als Kippförderband 25 ausgebildet ist. Dieses ist durch Antriebe 26 um eine horizontal und normal zur Transportrichtung verlaufende Schwenkachse 27 verschwenkbar auf dem Maschinenrahmen 5 gelagert.

Die Schotterbefüllstation 22 weist eine im Winkel zur Horizontalen geneigt angeordnete Schüttelrinne 28 mit einem Vibrationsantrieb 41 sowie einen Schütttrichter 29 auf und ist einem Übergabeförderband 30 eines Schüttgutwaggons 31 vorgeordnet. Zwischen einem der Befüllstation 22 zugeordneten Förderband 32 und einem Ablageförderband 33 (Fig. 1) der Transporteinrichtung 23 erfolgt der Transport von Schwellen 2 bzw. einem Container 24 mit Hilfe eines Portalkranes 34, der durch einen Antrieb 35 auf mit dem Maschinenrahmen 5 verbundenen Schienen 36 in Transportrichtung verfahrbar ist.

Im folgenden wird die Funktionsweise der erfindungsgemäßen Maschine bzw. das Verfahren zur Verlegung eines Gleises näher beschrieben.

Im Arbeitseinsatz wird die Maschine 1 kontinuierlich in Arbeits- bzw. Transportrichtung 9 verfahren. Während die Schwellen 2 in bekannter Weise durch eine Schwellenablageeinrichtung 37 abgelegt werden, erfolgt parallel dazu die Abgabe von Schotter 15 durch das Übergabeförderband 30 des Schüttgutwaggons 31 auf die Schüttelrinne 28. Der von dieser über den Schütttrichter 29 in den darunter befindlichen Container 24 gelangende Schotter 15 wird automatisch gleichmäßg verteilt, indem der Container 24 mit Hilfe des Förderbandes 32 in Transportrichtung 9 bewegt wird, bis die Befüllung beendet ist.

Während dieses Füllvorganges nimmt der Portalkran 34 ein Paket von Schwellen 2 von einem nicht näher dargestellten, zwischen Schotterbefüllstation 22 und Ablageförderband 33 befindlichen Schwellenwaggon und transportiert die Schwellen 2 in Transportrichtung 9 zum Ablageförderband 33. Die abgelegten Schwellen 2 können bei angehobenem Förderband 38 ungehindert zur Schwellenablageeinrichtung 37 befördert werden. Danach erfolgt ein Absenken des genannten Förderbandes 38 in die mit vollen Linien dargestellte Position (Fig. 1). Inzwischen hat der Portalkran 34 bereits den befüllten Container 24 erfaßt und vom Föderband 32 abgehoben. Der befüllte Container 24 wird auf das Ablageförderband 33 abgesenkt und zum Kippförderband 25 transportiert. Durch Beaufschlagung der Antriebe 26 erfolgt ein Hochkippen des Kippförderbandes 25 mitsamt dem Container 24. Der im Container 24 befindliche Schotter 15 gelangt über eine geöffnete Klappe 39 in den darunter befindlichen Schotterspeicher 13. Danach erfolgt wiederum ein Rücktransport des leeren Containers 24 zum Ablageförderband 33, um in weiterer Folge vom Portalkran 34 wiederum zur Befüllung unter die Schotterbefüllstation 22 transportiert zu werden.

Der im Schotterspeicher 13 befindliche Schotter 15 wird in Form von zwei bezüglich der Maschinenquerrichtung voneinander distanzierten Schotterlagen 18 (Fig. 3) auf das Planum 16 aufgetragen. Dabei wird automatisch durch entsprechende Distanzierung der Planierkanten 17 der Auslaßschurren 14 vom Planum 16 eine konstante Höhe und Planierung der beiden Schotterlagen 18 erzielt. Die beiden Schotterlagen 18 sind derart voneinander distanziert, daß die beiden nachfolgenden Raupenfahrwerke 8 zur Gänze auf den Schotterlagen 18 aufliegen und damit diese gleichzeitig auch verdichten. Auf diese Weise ist sichergestellt, daß durch die beiden Raupenfahrwerke 8 die Oberfläche des bevorzugt durch planierten Kiessand gebildeten Planums 16 nicht verletzt wird. Die beiden durch die Raupenfahrwerke 8 verdichteten Schotterlagen 18 dienen schließlich zur Auflage der durch die Schwellenablageeinrichtung 37 abgelegten Schwellen 2. Auf diese werden in bekannter Weise (s. EP 0 811 721) die beidseits am Maschinenrahmen 5 in Transportrichtung 9 transportierten Schienen 3 zur Bildung des Gleises 4 abgelegt.

## Patentansprüche

1. Maschine zur Ablage eines aus Schwellen (2) und Schienen (3) gebildeten Gleises (4) auf ein Planum (16) mit Einrichtungen zum Transport der Schwellen (2) und Schienen (3) in einer der Arbeitsrichtung der Maschine (1) entsprechenden Transportrichtung (9), wobei an einem vorderen Maschinenende (7) eines Maschinenrahmens (5) ein Raupenfahrwerk (8) vorgesehen ist, **dadurch gekennzeichnet, daß** bezüglich der Transportrichtung (9) vor dem Raupenfahrwerk (8) ein Auslaßschurren (14) aufweisender Schotterspeicher (13) zur Speicherung und Abgabe von Schotter (15) auf das Planum (16) vorgesehen ist.

2. Maschine nach Anspruch 1, **dadurch gekennzeichnet, daß** die beiden Auslaßschurren (14) mit ihren unteren Enden eine Planierkante (17) zur Höhenbegrenzung und Planierung jeweils einer Schotterlage (18) aufweisen.

3. Maschine nach Anspruch 1 oder 2, **dadurch gekennzeichnet, daß** dem Schotterspeicher (13) eine Kippvorrichtung (40) zum Kippen und Entleeren eines mit Schotter (15) füllbaren Containers (24) zugeordnet ist.

4. Maschine nach Anspruch 1, 2 oder 3, **dadurch gekennzeichnet, daß** die Kippvorrichtung (40) aus einem in Transportrichtung (9) verlaufenden, zur Übernahme eines Containers (24) vorgesehenen Kippförderband (25) gebildet ist, das durch Antriebe (26) um eine horizontal und normal zur Transportrichtung verlaufende Schwenkachse (27) verschwenkbar auf dem Maschinenrahmen (5) gelagert ist.

5. Maschine nach einem der Ansprüche 1 bis 4, **dadurch gekennzeichnet, daß** zwischen Schotterspeicher (13) und einer auf dem Maschinenrahmen (5) befindlichen Schotterbefüllstation (22) eine aus einer Anzahl von Förderbändern gebildete Transporteinrichtung (23) zur Beförderung der Container (24) vorgesehen ist.

6. Maschine nach Anspruch 5, **dadurch gekennzeichnet, daß** die Schotterbefüllstation (22) aus einer im Winkel zur Horizontalen geneigt angeordneten, einen Vibrationsantrieb (41) aufweisenden Schüttelrinne (28) gebildet ist, die oberhalb eines Förderbandes (32) der Transporteinrichtung (23) positioniert ist.

7. Maschine nach einem der Ansprüche 1 bis 6, **dadurch gekennzeichnet, daß** - bezüglich der Transportquerrichtung - beidseits der Transporteinrichtung (23) in Transportrichtung verlaufende und mit dem Maschinenrahmen (5) verbundene Schienen (36) zum Befahren durch einen Portalkran (34) vorgesehen sind.

## Claims

1. A machine for laying a track (4), formed of sleepers (2) and rails (3), upon a formation (16), including devices for transporting the sleepers (2) and rails (3) in a transporting direction (9) corresponding to the working direction of the machine (1), a crawler track (8) being provided at a front machine end (7) of a machine frame (5), **characterized in that** a ballast hopper (13), having discharge chutes (14), for storing ballast (15) and discharging the same upon the formation (16) is provided in front of the crawler track (8), with respect to the transporting direction (9).

2. A machine according to claim 1, **characterized in that** the two discharge chutes (14) comprise at their lower ends a grading edge (17) for delimiting vertically and grading a respective ballast layer (18).

3. A machine according to claim 1 or 2, **characterized in that** a tilting unit (40) for tilting and emptying a container (24) designed to be filled with ballast (15) is associated with the ballast hopper (13).

4. A machine according to claim 1, 2 or 3, **characterized in that** the tilting unit (40) is formed by a tilting conveyor belt (25) extending in the transporting direction (9) and provided for receiving a container (24), the tilting conveyor belt (25) being mounted on the machine frame (5) for pivoting by means of drives (26) about a pivot axis (27) extending horizontally and perpendicularly to the transporting direction.

5. A machine according to one of claims 1 to 4, **characterized in that** a transporting arrangement (23), formed by a number of conveyor belts, for transporting the containers (24) is provided between the ballast hopper (13) and a ballast filling station (22) situated on the machine frame (5).

6. A machine according to claim 5, **characterized in that** the ballast filling station (22) is formed by a vibrating chute (28), arranged inclined at an angle to the horizontal and including a vibration drive (41), which is positioned above a conveyor belt (32) of the transporting arrangement (23).

7. A machine according to one of claims 1 to 6, **characterized in that** rails (36), extending in the transporting direction and connected to the machine frame (5), for mobility of a gantry crane (34) are provided at both sides of the transporting arrangement (23) - with regard to the transverse direction of transport.

## Revendications

1. Machine pour la pose d'une voie ferrée (4) constituée de traverses (2) et de rails (3) sur une plate-forme (16) au moyen d'équipements servant au transport des traverses (2) et des rails (3) dans un sens de transport (9) correspondant au sens de travail de la machine (1), un train de roulement à chenilles (8) étant prévu sur une extrémité avant de machine (7) d'un châssis de machine (5), **caractérisée en ce que** devant le train de roulement à chenilles (8) par rapport au sens de transport (9), on a prévu un silo à ballast (13) présentant une trémie de sortie (14) et servant à stocker et à décharger le ballast (15) sur la plate-forme (16).

2. Machine selon la revendication 1, **caractérisée en ce que** les deux trémies de sortie (14) présentent, sur leurs deux extrémités inférieures, un bord de surfaçage (17) servant à surfacer et à limiter la hauteur à chaque fois d'une couche de ballast (18).

3. Machine selon la revendication 1 ou 2, **caractérisée en ce qu'**un dispositif basculant (40) est associé au silo à ballast (13) afin de basculer et de vider un conteneur (24) pouvant être rempli de ballast (15).

4. Machine selon la revendication 1, 2 ou 3, **caractérisée en ce que** le dispositif basculant (40) est formé d'une bande de convoyage basculante (25) s'étendant dans le sens de transport (9), servant au transfert d'un conteneur (24) et qui repose sur le châssis de machine (5) de manière à pouvoir pivoter, grâce à des entraînements (26), autour d'un axe de pivotement (27) s'étendant horizontalement et perpendiculairement au sens de transport.

5. Machine selon l'une quelconque des revendications 1 à 4, **caractérisée en ce qu'**entre le silo à ballast (13) et un poste de remplissage de ballast (22) situé sur le châssis de machine (5), on a prévu un équipement de transport (23) servant au convoyage du conteneur (24) et constitué d'une série de bandes de convoyage.

6. Machine selon la revendication 5, **caractérisée en ce que** le poste de remplissage de ballast (22) est constitué d'une goulotte vibrante (28) disposée de manière inclinée par rapport à l'horizontale et présentant un entraînement vibrateur (41), laquelle goulotte est positionnée au-dessus d'une bande de convoyage (32) de l'équipement de transport (23).

7. Machine selon l'une quelconque des revendications 1 à 6, **caractérisée en ce que**, des deux côtés de l'équipement de transport (23) par rapport au sens transversal de transport, on a prévu des rails (36) s'étendant dans le sens de transport, reliés au châssis de machine (5) et servant au déplacement d'une grue à portique (34).
